# EUROPÄISCHE PATENTSCHRIFT

(11) **EP 1 243 781 B1**
(45) Veröffentlichungstag und Bekanntmachung des Hinweises auf die Patenterteilung: **03.01.2007**
(21) Anmeldenummer: 02002606.8
(22) Anmeldetag: 05.02.2002
(51) Int. Cl.: F02F 7/00

(54) **Sandwichdeckel mit Dichtung**
Cover with sandwich construction and seal
Couvercle en sandwich avec élément d'étanchéité

(30) Priorität: 19.03.2001 DE 10113175
(43) Veröffentlichungstag der Anmeldung: 25.09.2002
(73) Patentinhaber: Federal-Mogul Sealing Systems GmbH, 57562 Herdorf (DE)
(72) Erfinder: Krus, Ralf, 51789 Lindlar (DE); Zelt, Hans, 68782 Brühl (DE)

(56) Entgegenhaltungen:
- EP-A- 0 528 104
- EP-A- 0 828 072
- CH-A- 672 828
- DE-A- 19 652 000
- DE-A- 19 938 449
- DE-C- 19 723 943
- FR-A- 2 398 237

## Beschreibung

Die Erfindung beschreibt einen Gehäuseverschlussdeckel für Verbrennungsmotoren aus mindestens einer metallischen Lage, insbesondere Blech, mit einer statisch wirkenden, anvulkanisierten Dichtung in der Deckelflanschfläche, die axial über den Gehäuseverschlussdeckel hinausragt.

In Motorblöcken von Verbrennungskraftmaschinen sind Öffnungen zur Montage der Motorkomponenten, wie Kurbelwelle, Lager, etc. vorgesehen. Einige Öffnungen sind funktionsbedingt, andere dienen lediglich der Montage. Aus tribologischen Gründen laufen die Motorkomponenten in Öl, so dass die Öffnungen verschlossen und abgedichtet werden müssen.
In der EP 0 528 104 B1 wird ein Gehäuseverschlussdeckel für ein Kurbelwellengehäuse offenbart. Es wird ein tiefgezogener Blechkörper mit topfförmigem Querschnitt vorgestellt, der zur Verbindung mit dem abzudichtenden Gehäuse, dessen Bodenfläche zwei axial zueinander versetzt angeordnete Radialflächen aufweist, wobei zur Verbindung mit dem abzudichtenden Gehäuse in der ersten Radialfläche Durchgangsbohrungen für Schrauben angeordnet sind und die stufenförmig dagegen versetzt angeordnete zweite Radialfläche zur Aufnahme eines anvulkanisierten, statisch wirkenden Dichtstreifens dient. Diese Dichtstreifen werden einerseits durch das Öl und dessen Bestandteile belastet und anderseits sind sie den Temperaturschwankungen im Motorbetrieb unterworfen.
In verschiedenen Bereichen des Motors wird die Erwärmung des Motors von einer Wärmestrahlung des Abgassystems überlagert. Insbesondere in diesen Bereichen müssen die Fahrzeugbestandteile vor Wärmestrahlung geschützt werden. Hierzu werden Hitzeschilde eingesetzt. Hitzeschilde bestehen meist aus wärmestrahlenreflektierenden Werkstoffen, vornehmlich aus Aluminium und werden um und am Abgassystem montiert. Gehäuseverschlussdeckel, die im Bereich des Abgassystems eingesetzt werden, werden ebenfalls mit Hitzeschildern vor Überhitzung geschützt. Besonderes Augenmerk wird dabei auf den Schutz des Dichtstreifens gelegt.
Eine Ausführung eines Hitzeschildes ist in der DE 197 23 943 dargelegt. Das hierin beschriebene Hitzeschild besteht aus zwei übereinander angeordneten metallischen Blechen zwischen denen ein Zackenblech angeordnet ist, dessen Zacken lokal unterschiedlich tief in die Oberflächen der Grundplatten eingepreßt sind, so dass das Zackenblech als Abstandhalter für die Bleche fungiert. Die dabei erzeugten Luftkammern wirken als Isolatoren. Der vorzugsweise eingesetzte Werkstoff ist Aluminium, das aufgrund seines metallischen Glanzes die Wärmestrahlung besonders gut reflektiert.
Auch andere Hitzeschilder nutzen diese werkstoffspezifische Eigenschaft, so wird in der EP 0 934 809 ein Hitzeschild aus zwei bündig übereinander angeordneten Werkstoffen beschrieben. Die erste Schicht ist eine wärmereflektierende Metallfolie, vorzugsweise Aluminium oder rostfreier Stahl, die mit einem zweiten wärmedämmenden Kunststoff verbunden ist.
Die hier beschriebenen Bemühungen haben das Ziel, die Anbaukomponenten im Bereich des Abgassytems vor Strahlung zu schützen. Insbesondere bei Gehäuseverschlussdeckeln könnte eine Fehlfunktion des Dichtstreifens zum Austritt von Öl führen und der Motor würde zerstört werden.

Der Erfindung liegt die Aufgabe zugrunde, den beschriebenen Stand der Technik zu erweitern und einen Gehäuseverschlussdeckel zu entwickeln der wärmereflektierend wirkt und den Dichtstreifen vor Überhitzung schützt.

Diese Aufgabe wird erfindungsgemäß durch den kennzeichnenden Teil des Patentanspruchs 1 gelöst, vorteilhafte Weiterbildungen der Erfindung sind in den Unteransprüchen dokumentiert.

Der erfindungsgemäße Gedanke überwindet die vorgenannten technischen Nachteile dadurch, dass der Gehäuseverschlussdeckel als Hitzeschild ausgeführt ist, so dass die Dichtung gegen Überhitzung vor äußerer Wärmestrahlung geschützt ist. Dabei wird der Gehäusedeckel so ausgebildet, dass er eine wärmereflektierende Wirkung besitzt. Dies wird vornehmlich über den Einsatz von Aluminium zur Herstellung des Gehäusedeckels realisiert. Um die Wärmeleitung im Gehäusedeckel und damit vom Gehäusedeckel zur Dichtung zu minimieren wird vorgeschlagen, den Gehäusedeckel aus zwei übereinander angeordneten Blechen aufzubauen. Die Wärmeleitung kann dann über ein Beabstanden der beiden Bleche reduziert werden. Die Erfindung beschreibt das Beabstanden mittels eines Zackenbleches, das zwischen den Blechen angeordnet ist. Wobei das Zackenblech, je nach Position zur Wärmequelle, unterschiedlich tief in die Bleche des Gehäusedeckels eingepreßt wird. Somit ist dem Konstrukteur die Möglichkeit gegeben den Wärmefluß und damit das Temperaturgefälle im Gehäusedeckel zu steuern.
Eine weitere erfindungsgemäße Ausgestaltung des Gehäusedeckels ist das formgenaue Tiefziehen und Übereinanderlegen der Bleche. Dabei werden die einzelnen Bleche in Ihrer Höhe unterschiedlich ausgebildet, so dass beim Zusammenfügen ein Hohlraum zwischen den beiden Blechen entsteht. Wobei die Bleche im Bereich der Deckelflanschfläche unmittelbar übereinander liegen. Der so erzeugte Hohlraum kann mit einem Isolationsmaterial gefüllt werden oder leer bleiben.
Beim Tiefziehen ist es nun gleichzeitig möglich den Blechen eine beliebige Form zu geben. Die Formgebung kann räumlich bedingt sein oder aufgrund von notwendigen Versteifungen (z. B. Sicken, Rippen) erfolgen.

Die Bleche können aber auch über Klammern, Stege, Profile voneinander isoliert angeordnet werden, wobei das Isolationsmaterial beliebig ist. Grundsätzlich muß der Gehäusedeckel aber nicht aus zwei übereinander angeordneten Blechen ausgeführt sein, so ist in der Erfindung vorgesehen, das Hitzeschild aus zwei unterschiedlichen Werkstoffen herzustellen, die unmittelbar übereinander liegen. Dabei ist lediglich zu beachten, dass der der Wärmestrahlungsquelle zugewandte Werkstoff ein wärmestrahlenreflektierender Werkstoff ist.

Der erfindungsgemäße Gehäuseverschlussdeckel wird nachstehend anhand von Ausführungsbeispielen dargestellt und im weiteren näher erläutert. Es zeigen:
- Figur 1: zeigt eine erfindungsgemäße Ausführung des Gehäusedeckels mit einem Zackenblech im Schnitt
- Figur 2: zeigt eine erfindungsgemäße Ausführung des Gehäusedeckels mit einer Isolationsschicht im Schnitt
- Figur 3: zeigt ebenfalls eine erfindungsgemäße Ausführung des Gehäusedeckels mit einer Isolationsschicht im Schnitt

In Figur 1 ist ein Schnitt durch einen erfindungsgemäßen Gehäuseverschlussdeckel 1 mit einer Dichtung 2, einem Zackenblech 3, einem inneren 4 und einem äußeren 5 Blech dargestellt. Im Bereich der Deckelflanschfläche 6 ist das Zackenblech 3 so weit verpresst, dass es unmittelbar am inneren 4 und äußeren 5 Blech anliegt. Im Bereich der Wölbung 7 des Gehäuseverschlussdeckels 1 dient das Zackenblech 3 zur Beabstandung des inneren 4 und äußeren 5 Bleches, so dass Hohlräume 8, 8' entstehen.
Die Dichtung 2 ist in einer axial in Richtung der Wölbung 7 des Gehäuseverschlussdeckels liegenden radialen Fläche 9 anvulkanisiert. Die Zacken 10 des Zackenblechs 3 greifen dabei in das innere 4 und äußere 5 Blech ein und stabilisieren so die Konstruktion des Gehäusedeckels 1.
Die Figur 2 zeigt eine erfindungsgemäße Ausführung des Gehäusedeckel 11 mit einer Isolationsschicht 12 im Schnitt. Die Isolationsschicht 12 ist zwischen dem inneren 13 und den äußeren 14 Blech des Gehäusedeckels 11 angeordnet. Wobei das äußere Blech 14 stets ein wärmereflektierendes Blech ist. Die Bleche 13, 14 des Gehäusedeckels 11 werden durch die Isolationsschicht 12 beabstandet und liegen im Bereich der Deckelflanschfläche 15 und der Dichtung 16 plan übereinander.
Wie in Figur 2 wird in Figur 3 eine erfindungsgemäße Ausführung des Gehäusedeckel 1 mit einer Isolationsschicht 18 im Schnitt dargestellt. Hierbei ist die zwischen dem inneren 19 und äußeren 20 Blech angeordnete Isolationsschicht 18 Luft. Zur Verstärkung des äußeren Bleches 20 können in das Blech 20 Sicken 21 eingearbeitet werden.

## Patentansprüche

1. Gehäuseverschlussdeckel (1, 11, 17) für Verbrennungsmotoren aus mindestens einer metallischen Lage (4, 13, 19), insbesondere Blech, mit einer statisch wirkenden, anvulkanisierten Dichtung (2, 16) in der Deckelflanschfläche (9), die axial über den Gehäuseverschlussdeckel (1, 11, 17) hinausragt, **dadurch gekennzeichnet, dass** der Gehäuseverschlussdeckel (1, 11,17) als Hitzeschild ausgeführt ist, so dass die Dichtung (2, 16) gegen Überhitzung vor äußerer Wärmestrahlung geschützt ist.

2. Gehäuseverschlussdeckel nach Anspruch 1, **dadurch gekennzeichnet, dass** der Gehäuseverschlussdeckel (1) aus zwei übereinander angeordneten Blechen (4, 5) besteht und zwischen den Blechen ein Zackenblech (3) angeordnet ist, dessen Zacken lokal unterschiedlich tief in die Oberflächen der Grundplatten (4, 5) eingepresst sind, so dass das Zackenblech (3) als Abstandhalter für die Bleche (4, 5) fungiert.

3. Gehäuseverschlussdeckel nach einem der Ansprüche 1 und 2, **dadurch gekennzeichnet, dass** der Gehäuseverschlussdeckel (11) aus zwei übereinander angeordneten Blechen (13, 14) besteht und zwischen den Blechen (13, 14) eine Isolationsschicht (12) angeordnet ist, wobei die Bleche (13, 14) im Bereich der Deckelflanschfläche (15) bündig übereinander liegen.

4. Gehäuseverschlussdeckel nach einem der Ansprüche 1 bis 3, **dadurch gekennzeichnet, dass** der Gehäuseverschlussdeckel (17) aus zwei übereinander angeordneten Blechen (19, 20) besteht und die zwischen den Blechen (19, 20) angeordnete Isolationschicht Luft (18) ist, wobei die Bleche (19, 20) im Bereich der Deckelflanschfläche bündig übereinander liegen.

5. Gehäuseverschlussdeckel nach einem der Ansprüche 1 bis 4, **dadurch gekennzeichnet, dass** der Gehäuseverschlussdeckel (17) aus zwei übereinander angeordneten Blechen (19, 20) besteht, wobei das Blech (20), dass der Montagefläche entgegengesetzt angeordnet ist, unter Bildung mindestens einer Rippe (21) verformt ist.

6. Gehäuseverschlussdeckel nach einem der Ansprüche 1 bis 5, **dadurch gekennzeichnet, dass** der Gehäuseverschlussdeckel aus zwei übereinander angeordneten Blechen besteht und zwischen den Blechen Stege, Klammern oder ähnliches angeordnet sind, durch welche die Bleche beabstandet sind.

7. Gehäuseverschlussdeckel nach einem der Ansprüche 1 bis 6, **dadurch gekennzeichnet, dass** der Gehäuseverschlussdeckel (1, 11, 17) aus zwei übereinander angeordneten unterschiedlichen Werkstoffen besteht, wobei der der Montagefläche entgegengesetzt angeordnete Werkstoff (5, 14, 20) ein wärmereflektierendes Metall ist.

## Claims

1. Housing sealing cover (1, 11, 17) for internal combustion engines comprising at least one metallic layer (4, 13, 19), in particular sheet metal, having a statically acting, moulded-on seal (2, 16) in the cover flange face (9) which projects axially beyond the housing sealing cover (1, 11, 17), **characterised in that** the housing sealing cover (1, 11, 17) is configured as a heat shield so that the seal (2, 16) is protected against overheating from external heat radiation.

2. Housing sealing cover according to claim 1, **characterised in that** the housing sealing cover (1) comprises two metal sheets (4, 5) which are disposed one above the other and an indented metal sheet (3) is disposed between the metal sheets, the indentations of which are pressed into the surfaces of the base plates (4, 5) to locally different depths so that the indented metal sheet (3) acts as spacer for the metal sheets (4, 5).

3. Housing sealing cover according to one of the claims 1 and 2, **characterised in that** the housing sealing cover (11) comprises two metal sheets (13, 14) which are disposed one above the other and an insulating layer (12) is disposed between the metal sheets (13, 14), the metal sheets (13, 14) being situated flush one above the other in the region of the cover flange face (15).

4. Housing sealing cover according to one of the claims 1 to 3, **characterised in that** the housing sealing cover (17) comprises two metal sheets (19, 20) which are disposed one above the other and the insulating layer which is disposed between the metal sheets (19, 20) is air (18), the metal sheets (19, 20) being situated flush one above the other in the region of the cover flange face.

5. Housing sealing cover according to one or the claims 1 to 4 **characterised in that** the housing sealing cover (17) comprises two metal sheets (19, 20) which are disposed one above the other, the metal sheet (20) which is disposed opposite the mounting fac being shaped with the formation of at least one rib (21).

6. Housing sealing cover according to one of the claims 1 to 5 **characterised in that** the housing sealing cover comprises tw metal sheets which are disposed one above the other and between the metal sheets, webs, clamps or the like are disposed by means of which the metal sheets are spaced.

7. Housing sealing cover according to one of the claims 1 to 6 **characterised in that** the housing sealing cover (1, 11, 17) comprises two different materials which are disposed one abov the other, the material (5, 14, 20) which is disposed opposite th mounting face being a heat-reflecting metal.

## Revendications

1. Couvercle de carter (1, 11, 17) pour moteurs à combustion interne constitué d'au moins une couche métallique (4, 13, 19), en particulier une tôle, avec un élément d'étanchéité vulcanisé à action statique (2, 16) dans la face de bride de couvercle (9) qui fait saillie vers l'extérieur axialement au-dessus du couvercle de carter (1, 11, 17), **caractérisé en ce que** le couvercle de carter (1, 11, 17) est réalisé sous forme d'écran thermique de sorte que l'élément d'étanchéité (2, 16) est protégé contre une surchauffe provenant d'un rayonnement thermique extérieur.

2. Couvercle de carter selon la revendication 1, **caractérisé en ce que** le couvercle de carter (1) est constitué de deux tôles disposées l'une sur l'autre (4, 5) et **en ce qu'**une tôle dentée (3) est disposée entre les tôles, tôle dentée dont les dents sont pressées localement à des profondeurs différentes dans les surfaces des plaques de montage (4, 5) de sorte que la tôle dentée (3) sert d'entretoise pour les tôles (4, 5).

3. Couvercle de carter selon l'une des revendications 1 et 2, **caractérisé en ce que** le couvercle de carter (11) est constitué de deux tôles disposées l'une sur l'autre (13, 14) et **en ce qu'**une couche d'isolation (12) est disposée entre les tôles (13, 14), les tôles (13, 14) étant disposées en contact l'une sur l'autre dans la zone de la face de bride de couvercle (15).

4. Couvercle de carter selon l'une quelconque des revendications 1 à 3, **caractérisé en ce que** le couvercle de carter (17) est constitué de deux tôles disposées l'une sur l'autre (19, 20) et **en ce que** la couche d'isolation (18) disposée entre les tôles (19, 20) est de l'air, les tôles (19, 20) étant disposées en contact l'une sur l'autre dans la zone de la face de bride de couvercle.

5. Couvercle de carter selon l'une quelconque des revendications 1 à 4, **caractérisé en ce que** le couvercle de carter (17) est constitué de deux tôles disposées l'une sur l'autre (19, 20), la tôle (20) qui est disposée à l'opposé de la face de montage étant déformée en formant au moins une nervure (21).

6. Couvercle de carter selon l'une quelconque des revendications 1 à 5, **caractérisé en ce que** le couvercle de carter est constitué de deux tôles disposées l'une sur l'autre et **en ce que** des entretoises, des colliers de serrage ou des dispositifs de ce genre, au moyen desquels les tôles sont espacées, sont disposés entre les tôles.

7. Couvercle de carter selon l'une quelconque des revendications 1 à 6, **caractérisé en ce que** le couvercle de carter (1, 11, 17) est constitué de deux matières différentes disposées l'une sur l'autre, la matière (5, 14, 20) disposée à l'opposé de la surface de montage étant un métal thermo-réfléchissant.
